# EUROPÄISCHE PATENTSCHRIFT

(11) **EP 0 252 370 B1**
(45) Veröffentlichungstag und Bekanntmachung des Hinweises auf die Patenterteilung: **29.11.1989**
(21) Anmeldenummer: 87109078.3
(22) Anmeldetag: 24.06.1987
(51) Int. Cl.: B65D 83/14

(54) **Teller zur Halterung des Ventils einer Sprühdose**
Cup for supporting the valve of a spray canister
Coupelle de montage de valve d'un récipient vaporisateur

(30) Priorität: 28.06.1986 DE 3621817
(43) Veröffentlichungstag der Anmeldung: 13.01.1988
(73) Patentinhaber: Deutsche Präzisions-Ventil GmbH, 65795 Hattersheim am Main (DE)
(72) Erfinder: Becker, Martin, D-6272 Niedernhausen (DE); Meuresch, Herbert, Dr., D-6204 Taunusstein (DE); Pericard, Louis, D-6234 Hattersheim (DE)
(74) Vertreter: Knoblauch, Ulrich, Dr.-Ing.

(56) Entgegenhaltungen:
- DE-A- 1 803 507
- FR-A- 2 088 293

## Beschreibung

Die Erfindung bezieht sich auf einen Verschluß für eine Sprühdose, bestehend aus einem Teller zur Halterung des Ventils der Sprühdose, mit einem mittleren Körperteil zur Aufnahme des Ventils und einer den mittleren Körperteil umgebenden, durch Umbördelung des äußeren Randteils des Tellers gebildeten Ringnut, in der eine Dichtung angeordnet wird und die der Aufnahme des Öffnungsrandes der Sprühdose dient, an den der Teller angeclincht wird.

Bei einem bekannten Teller dieser Art, wie er in Fig. 1 dargestellt ist, wird der mittlere Körperteil 2 - nach Einbringen der Dichtung 3 in die Ringnut 4 des Tellers 1 und dem Aufsetzen des Tellers 1 auf dem nach außen umgerollten Öffnungsrand 5 der Sprühdose 6, wobei die Ringnut 4 des Tellers 1 den Öffnungsrand 5 übergreift - durch sogenanntes «Clinchen» radial nach außen unter den Öffnungsrand 5 der Sprühdose 6 bis auf den Clinchdurchmesser D_{c} aufgeweitet, um den Teller 1 abgedichtet mit der Sprühdose 6 zu verbinden. Der Spreizkopf des Clinchwerkzeugs liegt hierbei an einer äußeren Fläche 7 des die Ringnut 4 bildenden Randteils 8 als Widerlager an und ragt bis zu einer vorbestimmten Clinchhöhe Hc in den Körperteil 2 hinein.

Während der Clinchdurchmesser D_{c} verhältnismäßig genau eingehalten wird, z.B. bei etwa 27,0 mm, muß die Clinchhöhe Hαvon Fall zu Fall so geändert werden, daß sie an die folgenden Größen angepaßt ist
a) an den Spreizkopfradius R_{c}
b) an den Rollradius R_{b} des Öffnungsrands
c) an die Dicke Tg der Dichtung 3 und
d) an die Materialdicke Tₘ des Tellers 1.

Diese Größen müssen vom Abfüller der Sprühdose beachtet werden, der auch den Teller 1 mit der Sprühdose 6 verbindet und zu diesem Zweck das Clinchwerkzeug entsprechend einstellen muß.

Wenn stets das gleiche Clinchwerkzeug und die gleichen Sprühdosen verwendet werden, brauchen jedoch lediglich die Dichtungsdicke Tg und die Tellermaterialdicke Tₘ berücksichtigt zu werden. Diese können jedoch in Abhängigkeit von der Art der Dichtung und des Tellermaterials sehr unterschiedlich sein. So kann in der Praxis die Dichtungsdicke Tg folgende Schwankungsbereiche aufweisen:

Die Dicke Tₘ des Tellermaterials kann beispielsweise folgende Werte aufweisen:

Bei gleichbleibenden Radien R_{c} und R_{b} müßte die Clinchhöhe Hc daher etwa wie folgt eingestellt werden:

In Abhängigkeit von der gerade verwendeten Teller-Dichtungs-Kombination muß der Abfüller in der Praxis die Clinchhöhe H_{c} daher in einem Bereich von bis zu 1,35 mm (= ca. 30 %) ggf. verändern.

In engem Zusammenhang mit diesen der sicheren Abdichtung der Druckgaspackung dienenden veränderlichen Größen stehen die Abmessungen des sich durch die Umbörderlung des Randteils 8 des Tellers 1 ergebenden Tellerflansches 9 und des diesen untergreifenden unteren Abschnitts 10 einer Schutzhaube 11 oder eines Betätigungsaufsatzes, der mit dem Tellerflansch 9 verrastet wird. Hier kann zwischen zwei Möglichkeiten gewählt werden:

### a) Konstante Flanschhöhen Hs

Obwohl dies äußerst wünschenswert ist, kann dies zu Schwierigkeiten führen, da dies Änderungen der Höhe Hᵤ des unteren Abschnitts 10 der Schutzhaube 11 erfordern kann.

Will man zur Verringerung der Lagerhaltung mit Schutzhauben auskommen, die möglichst nur eine Abmessung aufweisen, muß die Höhe Hᵤ des unteren Abschnitts der Schutzhaube so gewählt werden, daß der Abschnitt 10 selbst in den kleinsten Zwischenraum mit der Höhe Dₛ zwischen dem freien Rand des Flansches 9 und der Oberseite der Sprühdose 6 paßt, da sich die Höhe Ds in Abhängigkeit von der Dicke Tₘ des Tellermaterials und der Dicke Tg der Dichtung 3 ändert. Daher gibt es Fälle, in denen der untere Abschnitt 10 den Zwischenraum Dₛ zwischen Flansch 9 und Sprühdosenoberseite nicht vollständig ausfüllt. Dies ist aus optischen Gründen unerwünscht.

Wenn letzteres vermieden werden soll, müssen Schutzhauben 11 mit unterschiedlicher Hu auf Lager gehalten werden.

### b) Konstante Höhe Dₛ des Zwischenraums zwischen Tellerflansch 9 und Dosenoberseite:

Auch dies wäre äußerst wünschenswert, kann jedoch ebenfalls zu der Schwierigkeit führen, daß die Flanschhöhe Hₛ in Abhängigkeit von den Dicken der Dichtung und des Tellermaterials verschiedene Abmessungen aufweisen muß.

Wenn daher alle Teile richtig zusammenpassen sollen, ist der Abfüller zu einer aufwendigen Lagerhaltung von Teilen mit unterschiedlichen Abmessungen gezwungen.

Sowohl im Falle a) als auch im Falle b) ist der mögliche Bereich von 1,35 mm, in dem die Clinchhöhe variieren kann, viel zu groß, als daß er durch entsprechende Wahl einer Schutzhaube oder eines Betätigungsaufsatzes einfach ausgeglichen werden könnte.

Eine weitere Schwierigkeit ergibt sich dadurch, daß für die richtige Auswahl geschultes Personal zur Verfügung stehen muß, abgesehen von dem zusätzlichen Zeitaufwand. Beides erhöht die Verpackungskosten.

Sodann bedingt jede Änderung der Clinchhöhe H_{c} eine Neueinstellung des Clinchwerkzeugs. Dies kann sehr zeitaufwendig sein, insbesondere wenn die Abfüllanlage mehrere Clinchköpfe aufweist. Gegebenenfalls erfordert die Umstellung bis zu vier Stunden, in denen die Anlage außer Betrieb ist.

Der Erfindung liegt die Aufgabe zugrunde, einen Teller der gattungsgemäßen Art anzugeben, der unabhängig von Änderungen der Dicke von Dichtung und Teller den Lagerhaltungsaufwand auf seiten des Abfüllers und die Stillstandszeiten der Abfüllanlage verringert.

Erfindungsgemäß ist diese Aufgabe dadurch gelöst, daß die Ringnut mit einer an der Dichtung anliegenden Abstandshalteeinrichtung versehen ist, die entsprechend ihr zugeordneten Materialdicken von Teller und Dichtung derart geformt ist, daß der Abstand einer als Widerlager für das Clinchwerkzeug beim Anclinchen des Tellers an den Öffnungsrand der Sprühdose dienenden Außenfläche des umgebördelten Randteils vom Öffnungsrand nach dem Anclinchen bei Wahl eines Tellers und einer Dichtung mit dem sich aus der Formgebung der Abstandshalteeinrichtung ergebenden Maß und den zugeordneten Materialdicken von Teller und Dichtung einen für alle Materialdicken von Teller und Dichtung vorgegebenen konstanten Wert aufweist.

Bei dieser Lösung bleiben die Clinchhöhe H_{c} und die Höhe Hₛ des Tellerflansches für alle Dicken des Tellermaterials und der Dichtung gleich, da unterschiedliche Dicken von Tellermaterial und Dichtung durch entsprechende Ausbildung der Abstandshalteeinrichtung ausgeglichen werden. Der Abfüller braucht daher unabhängig von der Dicke von Tellermaterial und Dichtung keine Umstellung des Clinchwerkzeugs vorzunehmen. Desgleichen kann er Schutzhauben oder Betätigungsaufsätze verwenden, bei denen die Höhe Hu des unteren Abschnitts 10 konstant und gleich der Zwischenraumhöhe Ds ist, so daß auch der Lagerhaltungsaufwand verringert wird.

Vorzugsweise weist die Abstandshalteeinrichtung wenigstens einen Vorsprung in der Ringnut auf. Ein solcher Vorsprung läßt sich auf einfache Weise bei der Formgebung des Tellers oder bei der späteren Montage des Tellers durch den Ventillieferanten ausbilden.

So kann der Vorsprung durch eine Vertiefung in der Außenfläche des die Ringnut bildenden Randteils des Tellers gebildet sein. Diese wird einfach nach Art einer Sicke in das Tellermaterial gedrückt.

Sodann kann die Abstandshalteeinrichtung napfartige Vertiefungen oder radiale Rippen am Boden der Ringnut aufweisen. Diese bewirken gleichzeitig eine Versteifung des Tellermaterials in der Ringnut.

Auch diese Rippen können auf einfache Weise durch radiale Vertiefungen in der Außenfläche des die Ringnut bildenen Randteils des Tellers gebildet sein.

Alternativ kann die Abstandshalteeinrichtung einen sich am Boden der Ringnut in deren Umfangsrichtung erstreckenden Vorsprung aufweisen. Ein solcher Vorsprung wird, auch wenn er als kontinuierlich umlaufende Vertiefung in der Außenfläche des die Ringnut bildenden Randteils des Tellers gebildet ist, nicht übermäßig durch den Clinchdruck verformt, der später auf den Teller ausgeübt wird.

Eine weitere Alternative kann darin bestehen, daß die Abstandshalteeinrichtung einen sich an der radial inneren Seitenwand der Ringnut in deren Umfangsrichtung erstreckenden Vorsprung aufweist. Diese Ausbildung ergibt eine großflächige Anlage im Bereich der die Öffnungsebene der Sprühdose durchsetzenden Dichtungsflächen, auch bei Verwendung einer sogenannten "Filmdichtung" oder einer eingespritzten Dichtung, die sich über mehr als 180_{°} des umgerollten Öffnungsrandes erstreckt. Gleichzeitig kann der First der Wölbung des zur Ringnut umgebördelten Randteils des Tellers weiterhin als ununterbrochene Widerlagerfläche für das Clinchwerkzeug dienen.

Eine andere Ausbildung kann darin bestehen, daß die Abstandshalteeinrichtung durch einen schrägen Wandabschnitt der Ringnut gebildet ist. Auch hier ergibt sich eine große Dichtfläche und am First des umgebördelten Randteils des Tellers eine ununterbrochene Widerlagerfläche.

Die Erfindung und ihre Weiterbildungen werden nachstehend anhand der Zeichnung bevorzugter Ausführungsbeispiele näher beschrieben.

Es zeigen:
Fig. 1 einen Teil einer bekannten Sprühdose mit Schutzhaube im Axialschnitt vor dem Aufsetzen der Schutzhaube,
Fig. 2 einen Teil eines Axialschnitts einer Sprühdose mit aufgesetzter Schutzhaube und einem ersten Ausführungsbeispiel eines erfindungsgemäß ausgebildeten Tellers,
Fig. 3 einen Teil eines Axialschnitts einer Sprühdose mit einem zweiten Ausführungsbeispiel eines erfindungsgemäß ausgebildeten Tellers, wobei die Schutzhaube zur Vereinfachung der Darstellung weggelassen ist,
Fig. 4 einen Teil eines Axialschnitts einer Sprühdose mit einem dritten Ausführungsbeispiel eines erfindungsgemäß ausgebildeten Tellers, wobei die Schutzhaube zur Vereinfachung der Darstellung weggelassen ist, und
Fig. 5 einen Teil eines Axialschnitts einer Sprühdose mit einem vierten Ausführungsbeispiel eines erfindungsgemäß ausgebildeten Tellers, wobei die Schutzhaube zur Vereinfachung der Darstellung weggelassen ist.

Soweit die Teile nach Fig. 2 mit denen nach Fig. 1 übereinstimmen, sind in Fig. 2 die gleichen Bezugszahlen verwendet. Von Fig. 1 abweichende Teile der Fig. 2 sind mit um 20 gegenüber den Bezugszahlen nach Fig. 1 erhöhten Bezugszahlen versehen.

Bei dem Ausführungsbeispiel nach Fig. 2 sind im First des Randteils 28 Vertiefungen 12 eingeprägt, die am Boden der Ringnut 24 als Vorsprünge 13 in Erscheinung treten. Die Vertiefungen 12 und Vorsprünge 13 sind in vorzugsweise gleichmäßigen Abständen über den Umfang des Tellers 21 verteilt. Die Tiefe der Vertiefungen 12 bzw. die Höhe der Vorsprünge 13 ist so gewählt, daß sie zusammen mit der jeweiligen Dicke Tₘ des Tellermaterials und der Dicke Tg des Dichtungsmaterials stets den gleichen konstanten Abstandswert x ergibt, bei dem bei fest vorgegebener Clinchhöhe H_{c} und fest vorgegebener Flanschhöhe Hₛ der Abstand Dₛ stets den gleichen Wert aufweist, so daß die Höhe Hᵤ des unteren Abschnitts 10 der Schutzhaube 11 oder eines entsprechenden Betätigungsaufsatzes für das Ventil der Sprühdose stets konstant gleich dem Abstand Dₛ gewählt werden kann, um den Zwischenraum zwischen dem Randflansch 29 des Tellers 21 und der Oberseite der Sprühdose 6 in allen Fällen unterschiedlich dicker Dichtungen 23 und Tellermaterialien vollständig durch den Abschnitt 10 auszufüllen, wobei dieser Abschnitt 10 einen radial nach innen ragenden Vorsprung 14 aufweist, der unter dem Randflansch 29 einschnappt.

Auch die Höhe Hₒ des oberen Abschnitts der Schutzhaube 11 erhält hierbei stets den gleichen Wert, der gleich der Flanschhöhe Hₛ des Randflansches 29 ist. Eine Lagerhaltung von Schutzhauben 11 mit unterschiedlichen Abmessungen von Hₒ und Hᵤ entfällt daher.

Desgleichen entfällt eine Einstellung des Clinchwerkzeugs auf unterschiedliche Clinchhöhen H_{c} auf Seiten des Abfüllers.

Anstelle der in Umfangsrichtung des Tellers 21 auseinanderliegenden Vertiefungen 12 kann auch eine in Umfangsrichtung durchgehende Vertiefung 12' vorgesehen sein, bei der sich ein entsprechend in Umfangsrichtung des Tellers am Boden der Ringnut 24 durchgehender Vorsprung 13' ergibt. Bei Ausbildung dieser Vertiefung 12' liegt die für diesen Fall als gestrichelte Linie 15 eingezeichnete Oberkante des Tellers etwas tiefer. Dennoch behält die Schutzhaube 11 die gleiche Lage bei, da sie sich weiterhin an der gekrümmten Fläche 27 auf der Außenseite des Randteils 28 abstützt. Da sich auch das Clinchwerkzeug üblicherweise nicht nur an der Fläche 7, d.h. auf dem First des Randteils 28, sondern auch auf der etwas weiter außen liegenden Fläche 27 abstützt, bleibt auch die Clinchtiefe Hc unverändert.

Bei der Dichtung 23 handelt es sich um eine Filmdichtung, d.h. einen von einem Schlauch abgeschnittenen Abschnitt, der über den mittleren Körperteil 22 des Tellers 21 bis in die Ringnut 24 geschoben wird, so daß er nicht nur am Boden der Ringnut 24, sondern auch an der inneren Seitenwand 16 anliegt. Im Bereich dieser Seitenwand 16 ergeben sich folglich weiterhin große Abdichtflächen. Es kann aber auch eine eingespritzte Dichtung 3, wie sie in Fig. 1 dargestellt ist, vorgesehen sein.

Ferner kann anstelle der Filmdichtung 23 eine Dichtung in Form einer Ringscheibe verwendet werden, die lediglich zwischen dem Vorsprung 13' und dem First des Öffnungsrandes 5 anliegt. In diesem Falle ergibt sich zwar eine etwas geringere Dichtungsfläche zwischen Teller 21 und Öffnungsrand 5, als bei Verwendung der Dichtung 23 oder der Dichtung 3, doch ist die Dichtfläche wegen des in Umfangsrichtung durchgehenden Vorsprungs 13' noch hinreichend groß.

Das Ausführungsbeispiel nach Fig. 3 unterscheidet sich von dem nach Fig. 2 lediglich dadurch, daß anstelle der etwa kegelstumpfförmigen oder konischen Vertiefungen 12 solche in Form radialer Nuten 12" im First des Randteils 28 mit entsprechenden radialen Rippen 13" am Boden der Ringnut 24 ausgebildet sind. Diese Nuten 12" und 13" bewirken gleichzeitig eine Versteifung des Bodens der Ringnut 24. Die Abmessungen sind die gleichen wie die des Ausführungsbeispiels nach Fig. 2, während die Schutzhaube 11 zur Vereinfachung der Darstellung weggelassen ist.

Das Ausführungsbeispiel nach Fig. 4 unterscheidet sich von dem nach Fig. 2 lediglich dadurch, daß anstelle der Vertiefungen 12 und Vorsprünge 13 eine Vertiefung 12" und ein Vorsprung 13" vorgesehen sind, die sich an der radial inneren Seitenwand 16 der Ringnut in deren Umfangsrichtung oberhalb der unteren Hälfte des kreisförmigen Querschnitts des umgerollten Öffnungsrandes 5 der Sprühdose 6 erstrecken, so daß die Widerlagerfläche 7 im Bereich des Firstes des Randteils 28 des Tellers 21 ihre herkömmliche Form weiterhin beibehält. Im Bereich der Vertiefung 12" und des Vorsprungs 13" ist die herkömmliche Kontur des Randteils 28 durch gestrichelte Linien eingezeichnet.

Das Ausführungsbeispiel nach Fig. 5 unterscheidet sich von dem nach Fig. 2 lediglich dadurch, daß die Querschnittskontur des die Ringnut 24 bildenden Randteils 28 des Tellers 21 oberhalb der unteren Hälfte des im Querschnitt kreisförmigen Öffnungsrandes 5 der Sprühdose 6 etwa V-förmig ist, so daß die radial innere Wand 16 der Ringnut 24 einen schrägen Wandabschnitt 17 bildet, der als Abstandshaltereinrichtung wirkt.

## Patentansprüche

1. Verschluß (21) für eine Sprühdose (6), bestehend aus einem Teller (21) zur Halterung des Ventils der Sprühdose (6), mit einem mittleren Körperteil (22) zur Aufnahme des Ventils und einer den mittleren Körperteil (22) umgebenden, durch Umbördelung des äußeren Randteils (28) des Tellers (21) gebildeten Ringnut (24), in der eine Dichtung angeordnet wird und die der Aufnahme des Öffnungsrandes (5) der Sprühdose (6) dient, an den der Teller (21) angeclincht wird, dadurch gekennzeichnet, daß die Ringnut (24) mit einer an der Dichtung (3; 23) anliegenden Abstandshalteeinrichtung (12, 12'-12"; 13, 13'-13"') versehen ist, die entsprechend ihr zugeordneten Materialdicken (Tₘ, Tg) von Teller (21) und Dichtung (3; 23) derart geformt ist, daß der Abstand (x) einer als Widerlager für das Clinchwerkzeug beim Anclinchen des Tellers (21) an den Öffnungsrand (5) der Sprühdose (6) dienenden Außenfläche (7) des umgebördelten Randteils (28) vom Öffnungsrand (5) nach dem Anclinchen bei Wahl eines Tellers (21) und einer Dichtung (3; 23) mit den sich aus der Formgebung der Abstandshalteeinrichtung ergebenden Maß und den zugeordneten Materialdicken (Tₘ, Tg) von Teller (21) und Dichtung (3; 23) einen für alle Materialdicken (Tₘ, Tg) von Teller (21) und Dichtung (3; 23) vorgegebenen konstanten Wert aufweist.

2. Teller nach Anspruch 1, dadurch gekennzeichnet, daß die Abstandshalteeinrichtung wenigstens einen Vorsprung (13, 13'-13"') in der Ringnut (24) aufweist.

3. Teller nach Anspruch 2, dadurch gekennzeichnet, daß der Vorsprung (13, 13'-13") durch eine Vertiefung (12, 12'-12" in der Außenfläche des die Ringnut (24) bildenden Randteils (28) des Tellers (21) gebildet ist.

4. Teller nach einem der Ansprüche 1 bis 3, dadurch gekennzeichnet, daß die Abstandshalteeinrichtung radiale Rippen (13_{"}) am Boden der Ringnut (24) aufweist.

5. Teller nach Anspruch 4, dadurch gekennzeichnet, daß die Rippen (13") durch radiale Vertiefungen (12") in der Außenfläche des die Ringnut (24) bildenden Randteiles (28) des Tellers (21) gebildet sind.

6. Teller nach einem der Ansprüche 1 bis 3, dadurch gekennzeichnet, daß die Abstandshalteeinrichtung einen sich am Boden der Ringnut (24) in deren Umfangsrichtung erstreckenden Vorsprung (13') aufweist.

7. Teller nach einem der Ansprüche 1 bis 3, dadurch gekennzeichnet, daß die Abstandshalteeinrichtung einen sich an der radial inneren Seitenwand (16) der Ringnut (24) in deren Umfangsrichtung erstreckenden Vorsprung (13") aufweist.

8. Teller nach Anspruch 1, dadurch gekennzeichnet, daß die Abstandshalteeinrichtung durch einen schrägen Wandabschnitt (17) der Ringnut (24) gebildet ist.

## Revendications

1. Dispositif de fermeture (21) pour un récipient de diffusion (6), constitué par une coupelle (21) pour la fixation de la valve du récipient de diffusion (6), comportant un corps central (22) pour recevoir la valve et une rainure annulaire (24), formée par enroulement de la partie constituant la bordure (28) de la coupelle (21) et entourant le corps central (22), rainure annulaire dans laquelle est disposé un joint d'étanchéité et qui sert à recevoir le bord (5) de l'orifice du récipient de diffusion (6), bord sur lequel la coupelle (21) est fixée par sertissage, caractérisé en ce que la rainure annulaire (24) est munie d'un dispositif de maintien de l'écartement (12, 12'-12'"; 13, 13'-13"") en appui contre le joint (3, 23), dispositif qui a une forme correspondant aux épaisseurs des matériaux (Tₘ, Tg) de la coupelle (21) et du joint (3, 23), telle que la distance (x) d'une surface externe (7) de la partie constituant la bordure enroulée (28), surface servant d'appui pour l'outil de sertissage lors de la fixation de la coupelle (21) par sertissage sur le bord (5) de l'orifice du récipient diffuseur (6), au bord (5) de l'orifice, après fixation par sertissage, dans le cas du choix d'une coupelle (21) et d'un joint (3; 23) avec la mesure ressortant de la forme donnée au dispositif de maintien de l'écartement et avec les épaisseurs associées des matériaux (Tₘ, Tg) de la coupelle (21) et du joint (3; 23), présente une valeur constante prédéterminée pour toutes les épaisseurs des matériaux (Tₘ, Tg) de coupelle (21) et de joint (3; 23).

2. Coupelle suivant la revendication 1, caractérisée en ce que le dispositif de maintien de l'écartement présente au moins une partie (13, 13'-13"') faisant saillie dans la rainure annulaire (24).

3. Coupelle suivant la revendication 2, caractérisée en ce que la partie en saillie (13, 13'-13"') est formée par un enfoncement (12,12'-12"') dans la surface externe de la partie constituant la bordure (28) formant la rainure annulaire (24) de la coupelle (21).

4. Coupelle suivant l'une des revendications 1 à 3, caractérisée en ce que le dispositif de maintien de l'écartement présente des nervures radiales (13") auf fond de la rainure annulaire (24).

5. Coupelle suivant la revendication 1, caractérisée en ce que les nervures (13") sont formées par des enfoncements (12") dans la surface externe de la partie constituant la bordure (28) formant la rainure annulaire (24) de la coupelle (21).

6. Coupelle suivant l'une des revendications 1 à 3, caractérisée en ce que le dispositif de maintien de l'écartement présente une partie en saillie (13') s'étendant, au fond de la rainure annulaire (24), suivant sa périphérie.

7. Coupelle suivant l'une des revendications 1 à 3, caractérisée en ce que le dispositif de maintien de l'écartement présente une partie en saillie (13') s'étendant, sur la paroi latérale (16), intérieure radialement, de la rainure annulaire (24), suivant sa périphérie.

8. Coupelle suivant la revendication 1, caractérisée en ce que le dispositif de maintien de l'écartement est constitué par un élément de paroi incliné (17) de la rainure annulaire (24).

## Claims

1. A closure (21) for a spray can (6) comprising a disc (21) for mounting the valve of the spray can (6), having a central body portion (22) for receiving the valve and an annular groove (24) which surrounds the central body portion (22) and which is formed by flanging over the outer edge portion (28) of the disc (21) and in which a seal is disposed and which serves to receive the edge (5) of the opening of the spray can (6), to which edge the disc (21) is clinched, characterised in that the annular groove (24) is provided with a spacer means (12,12-12"; 13,13'-13") which bears against the seal (3; 23) and which is shaped in accordance with the material thicknesses (Tₘ, Tg) associated therewith, of the disc (21) and the seal (3; 23), such that the spacing (x) of an outside surface (7) of the flanged-over edge portion (28), which serves as a support means for the clinching tool when clinching the disc (21) to the edge (5) of the opening of the spray can (6), from the edge (5) of the opening, after the clinching operation, with the selection of a disc (21) and a seal (3; 23) with the dimension arising out of the configuration of the spacer means, and the associated material thicknesses (Tₘ, Tg) of the disc (21) and the seal (3; 23) is of a constant value which is predetermined in respect of all material thicknesses (Tₘ, Tg) of the disc (21) and the seal (3; 23).

2. A disc according to claim 1 characterised in that the spacer means comprises at least one projection (13, 13'-13"') in the annular groove (24).

3. A disc according to claim 2 characterised in that the projection (13, 13-13") is formed by a depression (12, 12'-12"') in the outside surface of the edge portion (28) of the disc (21 which forms the annular groove (24).

4. A disc according to one of claims 1 to 3 characterised in that the spacer means comprises radial ribs (13") at the bottom of the annular groove (24).

5. A disc according to claim 4 characterised in that the ribs (13") are formed by radial depressions (12") in the outside surface of the edge portion (28) of the disc (21), which forms the annular groove (24).

6. A disc according to one of claims 1 to 3 characterised in that the spacer means comprises a projection (13') extending in the peripheral direction of the annular groove (24) at the bottom thereof.

7. A disc according to one of claims 1 to 3 characterised in that the spacer means comprises a projection (13") extending in the peripheral direction of the annular groove (24) at the radially inward side wall (16) thereof.

8. A disc according to claim 1 characterised in that the spacer means is formed by an inclined wall portion (17) of the annular groove (24).
